# FASCICULE DE BREVET EUROPEEN

(11) **EP 0 178 958 B1**
(45) Date de publication et mention de la délivrance du brevet: **27.07.1988**
(21) Numéro de dépôt: 85401698.7
(22) Date de dépôt: 30.08.1985
(51) Int. Cl.: C25B 1/00

(54) **Procédé d'oxydation électrolytique et ensemble d'électrolyse pour sa mise en oeuvre**
Verfahren und Vorrichtung für elektrolytische Oxydation
Process for electrolytic oxidation, and electrolytic apparatus therefor

(30) Priorité: 13.09.1984 FR 8413641
(43) Date de publication de la demande: 23.04.1986
(73) Titulaire: RHONE-POULENC CHIMIE, 92408 Courbevoie Cédex (FR)
(72) Inventeur: Bachot, Jean, F-92260 - Fontenay-Aux Roses (FR); Dumousseau, Jean-Yves, F-75017 - Paris (FR)
(74) Mandataire: Dubruc, Philippe

(56) Documents cités:
- DE-A- 3 141 949
- US-A- 3 486 992
- US-A- 4 312 721
- US-A- 4 313 804

## Description

La présente invention concerne un procédé d'oxydation électrolytique d'une solution saline et un ensemble d'électrolyse pour la mise en oeuvre de ce procédé.

L'invention s'applique plus particulièrement aux solutions de sels de cérium.

On connait déjà différents procédés et dispositifs pour cette application. Cependant, dans les dispositifs connus, les densités de courant obtenues sont généralement peu élevées et les rendements faradiques faibles.

L'objet de l'invention est un procédé et un dispositif assurant une meilleure productivité avec, pour le dispositif, une grande simplicité de structure.

Dans ce but le procédé de l'invention pour l'oxydation électrolytique d'une espèce chimique dans une solution, est caractérisé en ce qu'on traite ladite solution dans un premier compartiment anodique d'une cellule d'électrolyse comprenant un premier compartiment anodique et un compartiment cathodique séparés par une première membrane cationique, on traite ensuite la solution issue du premier compartiment anodique dans un second compartiment anodique de la cellule d'électrolyse précitée et séparé du compartiment cathodique précité par une seconde membrane cationique, on récupère la solution issue du second compartiment anodique qui constitue la production ; on fait circuler un électrolyte dans le compartiment cathodique précité.

Selon une première variante de l'invention, le procédé pour l'oxydation électrolytique d'une espèce chimique dans une solution, est caractérisé en ce que dans une première boucle de circulation on traite ladite solution dans le premier compartiment anodique d'une cellule d'électrolyse comprenant un premier compartiment anodique et un compartiment cathodique séparés par une première membrane cationique et on recycle une première partie de la solution traitée dans ledit compartiment anodique ; dans une deuxième boucle de circulation, on traite l'autre deuxième partie de la solution dans un second compartiment anodique de la cellule d'électrolyse précitée et séparé du compartiment cathodique précité par une seconde membrane cationique, on recycle une partie de la solution ainsi traitée dans le second compartiment anodique et on sépare l'autre partie de la solution qui constitue la production.

Par ailleurs, il est avantageux d'utiliser des densités de courants anodiques différentes dans le premier compartiment anodique et dans le second compartiment anodique, celle du premier étant supérieure.

L'invention concerne aussi un ensemble d'électrolyse pour la mise en oeuvre du procédé ci-dessus qui est caractérisé en ce qu'il comporte :
- une cellule d'électrolyse comprenant deux compartiments anodiques, un compartiment cathodique situé entre les deux compartiments anodiques précités, et deux membranes cationiques séparant chacun des compartiments anodiques du compartiment cathodique ;
- une première boucle de circulation d'anolyte alimentant le premier compartiment anodique ;
- une alimentation en anolyte de cette première boucle ;
- une deuxième boucle de circulation d'anolyte alimentant le second compartiment anodique ;
- une première dérivation reliant la première et la deuxième boucle de circulation précitée ;
- une troisième boucle de circulation de catholyte alimentant le compartiment cathodique ;
- une deuxième dérivation reliant ladite troisième boucle à l'alimentation en anolyte de la première boucle.

D'autres caractéristiques et avantages de l'invention seront mieux compris à la lecture de la description qui va suivre, faite en référence aux dessins annexés dans lesquels :
- la figure 1 est une représentation schématique d'un ensemble d'électrolyse selon une première variante de l'invention ;
- la figure 2 est une représentation schématique d'un ensemble d'électrolyse selon une seconde variante de l'invention.

On voit sur la figure 1 une cellule d'électrolyse 1 constituée de trois compartiments. Les compartiments 2 et 3 sont des compartiments anodiques, entre lesquels est situé un compartiment cathodique 4. Ces compartiments sont séparés les uns des autres par deux membranes cationiques 5 et 6.

D'une manière générale, on pourra utiliser tout type d'électrode convenable, par exemple des électrodes de forme déployée et/ou laminée avec un substrat titane revêtu de platine, d'iridium ou d'alliages de métaux précieux pour les anodes, la cathode pouvant être en titane platiné ou à substrat titane revêtu de palladium.

Les compartiments anodiques peuvent aussi être munis de promoteurs de turbulence situés entre la membrane et l'anode. Sur chacun des compartiments 2,3 et 4 de la cellule sont montés des boucles ou circuits de circulation d'électrolyte 7, 8 et 9 respectivement, équipés chacun de pompes 10, 11 et 12 respectivement.

L'alimentation en anolyte du circuit 7 se fait par un ensemble 13 constitué dans l'exemple illustré par une cuve 14 recevant la solution à traiter, une conduite 15 branchée sur le circuit 7 et par une pompe d'alimentation 16.

Les circuits 7, 8 et 9 sont tous les trois équipés de cuves 17, 18 et 19 respectivement avec évacuation par trop-plein, ces cuves servent notamment de dévésiculeurs.

Une conduite de dérivation 20 relie les circuits 7 et 8 par l'intermédiaire des cuves 17 et 18.

Le circuit 9 est relié par l'intermédiaire d'une conduite de dérivation 21 à l'ensemble d'alimentation 13 du circuit 7. Dans le cas illustré, la conduite 21 débouche dans la cuve 14.

L'ensemble d'électrolyse est alimenté de l'extérieur en solution à traiter par une conduite 22, et en catholyte par la conduite 23 branchée sur le circuit 9. Une conduite 24 permet de réajuster éventuellement le titre de la solution à traiter. Dans le cas par exemple d'une solution nitrique de cérium, on peut rajouter par 24 la quantité nécessaire d'acide nitrique. Enfin, la conduite 25 permet d'évacuer vers l'extérieur la solution traitée.

Le fonctionnement de l'ensemble se déduit aisément de la description ci-dessus. Il va être décrit brièvement ci-dessous en se plaçant dans le cas d'une solution nitrique de Ce3+.

La solution à traiter contenant le Ce3+ à oxyder est introduite dans la cuve 14 et est ensuite mise en circulation dans le circuit 7. Dans le compartiment anodique a lieu l'oxydation de Ce3+ suivant la réaction :

A travers les membranes 5 et 6 se produit un transfert de cations H⁺ et de cations cérium.

La solution issue du compartiment 2, enrichie en Ce4+ est en partie recyclée dans le circuit 7 et en partie évacuée par le trop-plein de la cuve 17 par la dérivation 20 vers le circuit 8.

Dans le circuit 8, la solution subit un second traitement électrolytique par passage dans le compartiment 3. Cette solution enrichie de nouveau en Ce4+ est, comme dans le circuit 7, en partie recyclée et en partie évacuée. Le flux transporté par la conduite 25 constitue la production.

Le catholyte constitué par une solution d'acide nitrique circule dans le circuit 9. Le titre en acide nitrique est réajusté par l'intermédiaire de la conduite 23. Une partie du catholyte est évacuée par le trop-plein de la cuve 19 et est ramenée par la conduite 21 à la cuve 14. Cette caractéristique du système permet ainsi de ramener dans la solution à traiter les ions cérium passés dans le compartiment cathodique.

La figure 2 représente un second mode de réalisation de l'ensemble d'électrolyse de l'invention qui diffère de celui illustré par la figure 1 essentiellement en ce qui concerne la boucle de circulation du catholyte. C'est pourquoi les mêmes références ont été utilisées pour les parties de l'ensemble de la figure 2 identiques à celles de la figure 1 qui ne seront pas de nouveau décrites ici.

La boucle de circulation du catholyte comporte un bac de stockage 30 relié au compartiment cathodique par une conduite 31 munie d'une pompe 32. La boucle de circulation est complétée par la conduite 33 reliant la cuve 19 au réservoir 30.

Une dérivation 34 relie la boucle de circulation du catholyte à la cuve 14. Enfin des conduites 35 et 36 alimentent le bac 30 en eau et en catholyte, de l'acide nitrique par exemple, respectivement.

Le fonctionnement est identique à celui du mode de réalisation de la figure 1.

Le mode de réalisation de la figure 2 permet un meilleur contrôle des concentrations puisque le bac d'alimentation en anolyte 14 est dans ce cas séparé du bac de stockage de la solution cathodique 30. Dans ces nouvelles conditions :
- le bac d'alimentation 14, ajusté au départ, est à une concentration parfaitement déterminée en Ce3+ pendant toute l'opération ; cette stabilité facilite le réglage du fonctionnement de la cellule et donc l'obtention d'un taux de transformation Ce⁴⁺/Ce³⁺ optimal ;
- simultanément le mélange HN0₃-Ce3+ cathodique est stocké dans le bac 30 et ne perturbe plus la concentration du bac 14 d'alimentation.

Lorsque l'on désire un fonctionnement continu, il est possible de reconstituer pratiquement instantanément la solution d'alimentation du bac 14 par mélangeage en quantités connues de la solution à traiter (conduite 22) et de la solution cathodique stockée et ajustée en HN0₃ et H₂0 (conduites 35 et 36).

D'une manière plus générale, le procédé et le dispositif de l'invention peuvent être utilisés pour l'oxydation électrolytique de toute espèce chimique. Ils peuvent s'appliquer par exemple au Thallium (oxydation du Thallium I en Thallium III) ou au Cérium (Cérium III oxydé en Cérium IV).

Une application particulièrement avantageuse est celle de la préparation de solutions rouges de cérium IV.

On sait qu'actuellement la préparation de ces solutions rouges se fait par un procédé en deux étapes. Dans la première étape partant de Celll on précipite au moyen d'un oxydant et en ajustant le pH un hydroxyde de cérium IV. Dans une deuxième étape cet hydroxyde est redissous dans l'acide nitrique concentré chaud de manière à obtenir une solution rouge de cérium IV.

Le procédé d'électrolyse de l'invention permet de passer directement de la solution de nitrate céreux à la solution rouge en réalisant une économie de réactifs, notamment d'acide nitrique dont il faut utiliser un grand excès pour redissoudre l'hydrate cérique. Le procédé de l'invention permet aussi de gagner en productivité et en sécurité.

Pour cette application on procède de la manière qui a été décrite ci-dessus c'est-à-dire avec une solution d'alimentation 22 qui est une solution de nitrate céreux. Cette solution pouvant contenir de t'acide nitrique.

Un autre exemple d'application de l'invention peut être trouvé dans la préparation du nitrate cériammoniacal (Ce(N0₃)₄, 2 NH₄ N0₃).

On sait qu'un tel produit se prépare à partir de solutions rouges par addition de nitrate d'ammonium à ces solutions et précipitation à chaud.

Le procédé de l'invention permet de préparer directement ce produit à partir d'une solution de nitrate de cerium III et de nitrate d'ammonium.

Dans ce cas on met en oeuvre le procédé et le dispositif de l'invention en utilisant comme solution à traiter, entrant dans la première boucle de circulation, une solution de nitrate céreux et de nitrate d'ammonium. Cette solution peut contenir en outre de l'acide nitrique. On utilise comme catholyte une solution de nitrate d'ammonium. On obtient après passage de la solution dans le compartiment anodique du deuxième cycle une solution de nitrate ceriammoniacal.

Une autre application du procédé et du dispositif de l'invention est la préparation de sulfate cérique.

On sait que les solutions de sulfate cérique peuvent être préparées par attaque sulfurique de l'hydrate cérique précipité après oxydation à l'eau oxygénée. En général, les solutions obtenues sont peu concentrées.

Selon le procédé de l'invention on fait circuler dans les boucles de circulation une solution de sulfate céreux, ou éventuellement cérique resaturée en permanence en Celll si l'on souhaite obtenir une concentration importante, et contenant une petite quantité d'acide sulfurique.

Des exemples de mise en oeuvre de l'invention vont maintenant être donnés.

### Exemple 1

Cet exemple illustre l'application de l'invention à l'oxydation du nitrate céreux pour la préparation de nitrate cérique.

La cellule d'électrolyse utilisée a les caractéristiques suivantes :

Les conditions générales de fonctionnement sont données ci-dessous :
1^{re} boucle de circulation :
   Débit de recirculation : 2,5 m³/h.
   Solution d'alimentation Nitrate céreux 1,29 Mol/h Acide nitrique 1,7 Mol/h
   Débit d'alimentation = 1,93 I/h.
   Intensité = 60 ampères.
2^{e} boucle de circulation :
   Débit de recirculation : 2,5 m³/h.
   Solution d'alimentation surverse du 1^{er} étage
   Débit d'alimentation
   Intensité = 6,5 ampères.

Dans ces conditions et à l'équilibre, on obtient les résultats ci-dessous à la sortie des deux compartiments anodiques :
1^{er} compartiment :
   Température = 46° C.
   Tension = 3,78 volts.
   Débit de sortie : 1,88 I/h.
   Concentration Ce⁴⁺ = 1,13 Mol/I
   Ce3+ = 0,14 Mol/l.
   Taux transformation = 89,0 %.
   Rendement Faraday = 94,9 %.
2e compartiment :
   Température = 44° C.
   Tension = 2,30 volts.
   Débit de sortie = 1,87 I/h.
   Concentration Ce4+ = 1,255 Mol/I
   Ce3+ = 0,018 Mol/I
   Taux transformation = 98,6 %.
   Rendement Faraday global = 94,6 %.
   Production de Ce0₂ = 20,2 kg/h/m^{2.}

Ce premier exemple illustre, pour une densité de courant industrielle (16,6 A/dm² sur l'ensemble de l'électrolyseur) et des rendements « Faraday tout à fait satisfaisants (RF = 95 %), la possibilité d'obtention de taux de transformation extrêmement élevés comparativement aux valeurs obtenues dans les procédés de l'art antérieur relatifs à l'oxydation du cérium (Ce⁴⁺/Ce total = 0,986).

### Exemple 2

Cet exemple illustre la même application que l'exemple précédent mais dans des conditions opératoires différentes.

On utilise la même cellule avec les modifications suivantes :
Anodes : Titane déployé revêtu de platine galvanique
Distance anode - membrane réduite à 6 mm.

Mise en place entre anode et membrane d'un promoteur de turbulence en polypropylène à larges mailles hexagonales (marque NETLON, Réf. 5000, de la maison NORTENE).

On modifie également les conditions de fonctionnement :
1^{re} boucle de circulation :
   Débit de recirculation abaissé à 0,65 m³/h.
   Débit d'alimentation augmenté à 3,43 I/h.
   Intensité = 100 ampères au lieu de 60.
2^{e} boucle de circulation :
   Débit de recirculation = 0,65 m³/h.
   Intensité = 16,4 ampères.

A l'équilibre, à la sortie des compartiments anodiques, les résultats sont maintenant les suivants :
1^{er} compartiment :
   Température 49° C.
   Tension : 4,25 volts.
   Débit de sortie : 3,32 l/h.
   Concentration : Ce⁴⁺ = 1,027 Mol/I
   Ce3+ = 0,212 Mol/I
   Taux transformation = 82,9 %.
   Rendement Faraday = 91,4%
₂^{e} compartiment :
   Température = 46° C.
   Tension = 2,62 volts.
   Débit de sortie = 3,305 I/h.
   Concentration Ce4+ = 1,202 Mol/I.
   Ce3+ = 0,034 Mol/I.
   Taux de transformation = 97,2 %.
   Rendement Faraday global = 91,5 %.
   Production de Ce0₂ = 34,2 kg/h/m².

Dans cet exemple la densité de courant moyenne est pratiquement de 30 A/dm². Bien que très importante pour ce type d'oxydation, on conserve encore un rendement « Faraday satisfaisant : RF > 90 % et un taux de transformation encore très élevé Ce⁴⁺/Ce total = 0,972.

Dans ces conditions la productivité par unité de surface active d'électrodes est très importante (34 kg/h/m²) avec des teneurs résiduelles en ions céreux très faibles, ce qui permet d'obtenir des coûts d'oxydation très bas.

### Exemple 3

Cet exemple illustre l'application de l'invention à la préparation de sulfate cérique.

La cellule utilisée dans l'exemple 2 est reprise intégralement et est alimentée avec une solution acide de sulfate céreux :
Sulfate céreux = 0.273 Mol/1
Acide sulfurique = 0,725 Mol/I

Conditions de fonctionnement :
1^{re} boucle de circulation :
   Débit de recirculation : 2,5 m³/h.
   Débit d'alimentation : 5,40 l/h.
   Intensité = 33,2 ampères.
2^{e} boucle de circulation :
   Débit de recirculation : 2,5 m³/h.
   Débit d'alimentation : surverse du 1^{er} étage.
   Intensité : 5,6 ampères.

Résultats obtenus :
1^{er} compartiment anodique :
   Température : 43° C.
   Tension : 2,61 volts.
   Débit de sortie : 5,36 I/h.
   Concentration Ce4+ = 0,227 Mol/I.
   Ce3+ = 0,044 Mol/I.
   Taux de transformation = 83,8 %.
   Rendement Faraday : 98.2 %.
2^{e} compartiment anodique :
   Température : 41° C.
   Tension : 1,95 volts.
   Débit de sortie : 5,35 I/h.
   Concentration Ce4+ = 0,264 Mol/I.
   Ce3+ = 0,006 Mol/I.
   Taux de transformation = 97,8 %.
   Rendement Faraday = 97,6 %.
   Production Ce4+ = 70,6 Mol/h/m².

### Exemple 4

On alimente la cellule comme dans l'exemple précédent. Le premier compartiment travaille à une densité de courant de 28 A/dm².

Le taux de transformation est de 80 % et le rendement « Faraday de 96 %.

Dans les solutions en sortie de 1^{er} compartiment on dissout du sulfate céreux pour reconcentrer la solution avant introduction dans le 2^{e} compartiment de l'électrolyseur.
Concentration en cérium entrant dans le 2^{e} compartiment après enrichissement :
   Sulfate cérique = 0,217 Mol/I
   Sulfate céreux = 0,260 Mol/I
Conditions de fonctionnement du 2^{e} compartiment :
   Débit = 9,6 I/h.
   Intensité = 52 ampères.
   Débit de recirculation = 2,5 m³/h.
Résultats en sortie d'électrolyseur :
   Débit = 9,55 I/h.
   Concentration Ce3+ = 0,064 Mol/I.
   Ce4+ = 0,413 Mol/I.
   Taux transformation = 86,6 %.
   Rendement Faraday global = 97 %.
   Production Ce4+ = 197 Mol/h/m².

Pour une densité de courant moyenne de 27 A/dm², on montre une nouvelle fois, dans le cas du sulfate céreux, la possibilité d'obtenir un taux de transformation très élevé sans perte de rendement « Faraday et, grâce à la resaturation entre les 2 compartiments, d'aboutir à une solution relativement concentrée en sulfate cérique.

## Revendications

1. Procédé pour l'oxydation électrolytique d'une espèce chimique dans une solution, caractérisé en ce qu'on traite ladite solution dans un premier compartiment anodique d'une cellule d'électrolyse comprenant un premier compartiment anodique et un compartiment cathodique séparés par une première membrane cationique, on traite ensuite la solution issue du premier compartiment anodique dans un second compartiment anodique de la cellule d'électrolyse précitée et séparé du compartiment cathodique précité par une seconde membrane cationique, on récupère la solution issue du second compartiment anodique qui constitue la production, on fait circuler un électrolyte dans le compartiment cathodique précité.

2. Procédé pour l'oxydation électrolytique d'une espèce chimique dans une solution, caractérisé en ce que dans une première boucle de circulation on traite ladite solution dans un premier compartiment anodique d'une cellule d'électrolyse comprenant un premier compartiment anodique et un compartiment cathodique séparés par une première membrane cationique, et on recycle une première partie de la solution traitée dans ledit compartiment anodique ; dans une deuxième boucle de circulation on traite l'autre seconde partie de la solution dans un second compartiment anodique de la cellule d'électrolyse précitée et séparé du compartiment cathodique précité par une seconde membrane cationique, on recycle une partie de la solution ainsi traitée dans le second compartiment anodique et on sépare l'autre partie la solution qui constitue la production ; on fait circuler un électrolyte dans le compartiment cathodique précité, une partie de l'électrolyte issu de ce compartiment est réunie à la solution circulant dans la première boucle de circulation, l'autre partie étant recyclée dans le compartiment cathodique précité.

3. Procédé selon la revendication 1 ou 2, caractérisé en ce qu'on utilise des densités de courant anodiques différentes dans le premier compartiment anodique et dans le second compartiment anodique, celle du premier étant supérieure.

4. Procédé selon la revendication 1, 2 ou 3, caractérisé en ce que l'espèce chimique précitée dans la solution traitée dans le premier compartiment anodique ou dans la première boucle de circulation est le Ce3+.

5. Procédé selon la revendication 4, caractérisé en ce qu'on utilise une solution de nitrate céreux.

6. Procédé selon la revendication 5, caractérisé en ce qu'on utilise une solution de cérium comprenant en outre du nitrate d'ammonium et en ce que l'on fait circuler dans le compartiment cathodique une solution de nitrate d'ammonium ce par quoi on obtient après passage de la solution dans le deuxième compartiment anodique une solution de nitrate cériammoniacal.

7. Procédé selon la revendication 4, caractérisé en ce qu'on utilise comme solution à traiter une solution de sulfate de cérium III, ce par quoi on obtient après passage de la solution dans le deuxième compartiment anodique d'une solution de sulfate de cérium IV.

8. Procédé selon la revendication 7, caractérisé en ce que la solution issue du premier compartiment anodique est reconcentrée en sulfate céreux avant son entrée dans le deuxième compartiment anodique.

9. Ensemble d'électrolyse caractérisé en ce qu'il comprend une cellule d'électrolyse (1) comportant :
- deux compartiments anodiques (2,3)
- un compartiment cathodique (4) situé entre les deux compartiments anodiques précités
- deux membranes cationiques (5.6) séparant chacun des compartiments anodique du compartiment cathodique
- une première boucle (7) de circulation d'anolyte alimentant le premier compartiment anodique (2)
- une alimentation (13) en anolyte de cette première boucle (7)
- une deuxième boucle (8) de circulation d'anolyte alimentant le second compartiment anodique (3)
- une première dérivation (20) reliant la première et la deuxième boucle de circulation précitée.
- une troisième boucle (9) de circulation de catholyte alimentant le compartiment cathodique (4)
- une deuxième dérivation (21) reliant ladite troisième boucle (9) à l'alimentation (13) en anolyte de la première boucle (7).

10. Ensemble d'électrolyse selon la revendication 9, caractérisé en ce que la boucle de circulation de catholyte comporte un bac de stockage (30) de catholyte.

## Claims

1. Process for the electrolytic oxidation of a chemical species in a solution, characterized in that the said solution is treated in a first anode compartment of an electrolysis cell comprising a first anode compartment and a cathode compartment which are separated by a first cation membrane, the solution originating from the first anode compartment is then treated in a second anode compartment of the abovementioned electrolysis cell, which is separated from the abovementioned cathode compartment by a second cation membrane, the solution originating from the second anode compartment, which forms the output, is recovered, and an electrolyte is circulated in the abovementioned cathode compartment.

2. Process for the electrolytic oxidation of a chemical species in a solution, characterized in that in a first circulation loop the said solution is treated in a first anode compartment of an electrolysis cell comprising a first anode compartment and a cathode compartment which are separated by a first cation membrane, and a first part of the solution treated in the said anode compartment is recycled ; in a second circulation loop the other second part of the solution is treated in a second anode compartment of the abovementioned electrolysis cell, separated from the abovementioned cathode compartment by a second cation membrane, a part of the solution thus treated in the second anode compartment is recycled and the other part of the solution which forms the output is separated ; an electrolyte is circulated in the abovementioned cathode compartment, a part of the electrolyte originating from this compartment is combined with the solution circulating in the first circulation loop, the other part being recycled into the abovementioned cathode compartment.

3. Process according to Claim 1 or 2, characterized in that different anode current densities are employed in the first anode compartment and in the second anode compartment, that of the first being higher.

4. Process according to Claim 1, 2 or 3, characterized in that the abovementioned chemical species in the solution treated in the first anode compartment or in the first circulation loop is Ce³⁺.

5. Process according to Claim 4, characterized in that a solution of cerous nitrate is employed.

6. Process according to Claim 5, characterized in that a solution of cerium additionally comprising ammonium nitrate is employed and in that a solution of ammonium nitrate is circulated in the cathode compartment, whereby a solution of ceriammoniacal nitrate is obtained after the solution has passed into the second anode compartment.

7. Process according to Claim 4, characterized in that a solution of cerium(III) sulphate solution is employed as solution to be treated, whereby a solution of cerium(IV) sulphate is obtained after the solution has passed into the second anode compartment.

8. Process according to Claim 7, characterized in that the solution originating from the first anode compartment is reconcentrated in respect of cerous sulphate before its entry into the second anode compartment.

9. Electrolysis set characterized in that it comprises an electrolysis cell (1) comprising :
- two anode compartments (2, 3)
- a cathode compartment (4) situated between the two abovementioned anode compartments
- two cation membranes (5, 6) separating each of the anode compartments from the cathode compartment
- a first anolyte circulation loop (7) feeding the first anode compartment (2)
- an anolyte feed (13) to this first loop (7)
- a second anolyte circulation loop (8) feeding the second anode compartment (3)
- a first bypass (20) connecting the first and the second abovementioned circulation loop
- a third catholyte circulation loop (9) feeding the cathode compartment (4) and
- a second bypass (21) connecting the said third loop (9) to the anolyte feed (13) to the first loop (7).

10. Electrolysis set according to Claim 9, characterized in that the catholyte circulation loop comprises a catholyte storage vessel (30).

## Patentansprüche

1. Verfahren zur elektrolytischen Oxydation einer in Lösung befindlichen chemischen Spezies, dadurch gekennzeichnet, daß man diese Lösung in einem ersten Anodenraum einer Elektrolysezelle behandelt, welche einen ersten Anodenraum und einen Kathodenraum aufweist, die durch eine erste kationische Membran getrennt sind, daß man daraufhin die aus dem ersten Anodenraum erhaltene Lösung in einem zweiten Anodenraum dieser Elektrolysezelle behandelt, der vom vorgenannten Kathodenraum durch eine zweite kationische Membran getrennt ist, daß man die aus dem zweiten Anodenraum hervorgegangene Produktlösung gewinnt und daß man im vorgenannten Kathodenraum einen Elektrolyten zirkulieren läßt.

2. Verfahren zur elektrolytischen Oxydation einer in Lösung befindlichen chemischen Spezies, dadurch gekennzeichnet, daß man diese Lösung in einer ersten Kreislaufschleife in einem ersten Anodenraum einer Elektrolysezelle behandelt, die einer ersten Anodenraum und einen Kathodenraum aufweist, die durch eine erste kationische Membran getrennt sind, und daß man einen ersten Teil der im genannten Anodenraum behandelten Lösung zurückführt ; in einer zweiten Kreislaufschleife behandelt man den anderen, zweiten Teil der Lösung in einem zweiten vom Kathodenraum durch eine zweite kationische Membran getrennten Anodenraum der vorgenannten Elektrolysezelle, man führt einen Teil der so behandelten Lösung in den zweiten Anodenraum zurück und trennt den anderen Teil der Lösung, der das Produkt darstellt, ab ; man läßt im vorgenannten Kathodenraum einen Elektrolyten zirkulieren, ein Teil des aus diesem Raum hervorgegangenen Elektrolyten wird mit der in der ersten Zirkulationsschleife zirkulierenden Lösung vereinigt, wobei der übrige Teil in den vorgenannten Kathodenraum zurückgeführt wird.

3. Verfahren nach den Ansprüchen 1 und 2, dadurch gekennzeichnet, daß man unterschiedliche anodische Stromdichten im ersten Anodenraum und im zweiten Anodenraum benutzt, wobei diejenige im ersten Anodenraum höher ist.

4. Verfahren nach den Ansprüchen 1, 2 oder 3, dadurch gekennzeichnet, daß die vorgenannte chemische Spezies in der im ersten Anodenraum oder in der ersten Kreislaufschleife behandelten Lösung Ce³⁺ ist.

5. Verfahren nach Anspruch 4, dadurch gekennzeichnet, daß man eine Lösung von Cernitrat verwendet.

6. Verfahren nach Anspruch 5, dadurch gekennzeichnet, daß man eine Cer-Lösung verwendet, die zusätzlich Ammoniumnitrat enthält und daß man im Kathodenraum eine Ammoniumnitrat-Lösung zirkulieren läßt, wodurch man nach Überführung der Lösung in den zweiten Anodenraum eine Cerammoniumnitratlösung erhält.

7. Verfahren nach Anspruch 4, dadurch gekennzeichnet, daß man als zu behandelnde Lösung eine Lösung von Cer-III-Sulfat einsetzt, wodurch man nach Überführung der Lösung in den zweiten Anodenraum eine Lösung von Cer-IV-Sulfat erhält.

8. Verfahren nach Anspruch 7, dadurch gekennzeichnet, daß die aus dem ersten Anodenraum hervorgegangene Lösung vor ihrem Eintritt in den zweiten Anodenraum an Cer-Sulfat aufkonzentriert wird.

9. Elektrolysevorrichtung, dadurch gekennzeichnet, daß sie eine Elektrolysezelle (1) enthält, die aufweist :
- zwei Anodenräume (2,3)
- einen zwischen den vorgenannten Anodenräumen angeordneten Kathodenraum (4)
- zwei kationische Membranen (5, 6), die jeden der Anodenräume vom Kathodenraum abtrennen
- eine erste Kreislaufschleife (7) für den Anolyten, der den ersten Anodenraum versorgt (2)
- eine Zuführung (13) für den Anolyten dieser ersten Schleife (7)
- eine zweite Kreislaufschleife (8) für den Anolyten, der den zweiten Anodenraum (3) speist,
- eine erste Abzweigleitung (20), die die erste und die zweite vorgenannte Kreislaufschleife verbindet,
- eine dritte Kreislaufschleife (9) für den Katholyten, die den Kathodenraum (4) speist,
- eine zweite Abzweigleitung (21), die diese dritte Schleife (9) mit der Zuführung (13) für den Anolyten der ersten Schleife (7) verbindet.

10. Elektrolyseanordnung nach Anspruch 9, dadurch gekennzeichnet, daß die Kreislaufschleife für den Katholyten einen Vorratstank (30) für den Katholyten enthält.
